# EUROPÄISCHE PATENTSCHRIFT

(11) **EP 0 791 712 B1**
(45) Veröffentlichungstag und Bekanntmachung des Hinweises auf die Patenterteilung: **03.05.2000**
(21) Anmeldenummer: 97102177.9
(22) Anmeldetag: 12.02.1997
(51) Int. Cl.: E05D 3/06

(54) **Weitwinkelscharnier**
Wide-angle hinge
Charnière à grand angle d'ouverture

(30) Priorität: 26.02.1996 AT 34296; 16.04.1996 AT 68696
(43) Veröffentlichungstag der Anmeldung: 27.08.1997
(73) Patentinhaber: Julius Blum Gesellschaft m.b.H., 6973 Höchst (AT)
(72) Erfinder: Hörger, Horst, 89567 Sontheim (DE)
(74) Vertreter: Torggler, Paul Norbert

(56) Entgegenhaltungen:
- GB-A- 2 221 950
- US-A- 4 411 046

## Beschreibung

Die Erfindung bezieht sich auf ein Weitwinkelscharnier mit einem Öffnungswinkel von ca. 170°, mit einem Grundkörper, der an einer Möbelwand befestigbar ist, und einem Scharniertopf, der an einem Türflügel befestigbar ist, wobei der Grundkörper und der Scharniertopf mittels Gelenkhebeln miteinander verbunden sind und ein Gelenkhebel in Führungsnuten od.dgl. des Grundkörpers geführt oder über weitere Hebel mit diesem verbunden ist, und der zweite Gelenkhebel grundkörperseitig an einem Schieber angelenkt ist, der in Längsrichtung zum ersten Gelenkhebel verschiebbar ist, dabei ist ein Zahnrad vorgesehen, das mit einer Zahnstange, die am Grundkörper ausgebildet ist, kämmt.

Weitwinkelscharniere finden im Möbelbau Verwendung, wenn der Wunsch besteht, den Möbeltürflügel weiter als 90° öffnen zu können, damit ein besserer Zugriff zum Inneren des Möbelkorpus gestattet ist. Dabei soll der Türflügel in der vollständig geöffneten Stellung vom Möbelkorpus abgehoben sein, so daß er nicht an einem eventuell angrenzenden, geschlossenen Türflügel anschlägt.

Bei den herkömmlichen Weitwinkelscharnieren wird der große Öffnungswinkel mittels gekreuzter Gelenkhebel erzielt. Diese Weitwinkelscharniere haben den Nachteil, daß die Gelenkhebel bei geschlossenem Scharnier weit in den Möbelinnenraum hineinstehen, so daß kostbarer Nutzraum verlorengeht.

Aufgabe der Erfindung ist es, ein Weitwinkelscharnier der eingangs erwähnten Art zu schaffen, das eine sehr gute Führung der Gelenkhebel gewährleistet.

Dies wird erfindungsgemäß dadurch erreicht, daß Zahnrad zwei Zahnkränze mit unterschiedlichem Durchmesser aufweist, wobei ein Zahnkranz mit einer Zahnstange an einem der Gelenkhebel und der andere Zahnkranz mit einer Zahnstange am Schieber kämmt.

Vorteilhaft ist vorgesehen, daß der Schieber in Nuten od.dgl. des Gelenkhebels geführt ist. Dadurch wird eine exakte Führung des Schiebers im Gelenkhebel erzielt.

Um eine gute Führung für das Zahnrad zu erreichen, ist einem Ausführungsbeispiel der Erfindung vorgesehen, daß der Gelenkhebel zwei Wangen aufweist, zwischen denen das Zahnrad angeordnet ist. Dabei ist vorteilhaft vorgesehen, daß das Zahnrad zwei axial vorstehende Zapfen aufweist, an denen jeweils der Zahnkranz mit kleinerem Durchmesser, der mit der Zahnstange am Gelenkhebel kämmt, ausgebildet ist.

Ein einfacher Zusammenbau der beiden Wangen des Gelenkhebels wird dadurch erzielt, daß die Wangen des Gelenkhebels durch einen Führungsbolzen, der in Führungsschlitzen des Grundkörpers geführt ist, verbunden sind.

Ein weiteres Ausführungsbeispiel der Erfindung sieht vor, daß der Grundkörper U-förmigen Querschnitt aufweist und daß innerhalb des U-Profils mindestens ein Sockel mit der Zahnstange des Grundkörpers ausgebildet ist. Auf diese Art wird eine gute Führung für den Gelenkhebel, der mit dem Zahnrad kämmt, im Grundkörper erreicht.

Nachfolgend wird ein Ausführungsbeispiel der Erfindung anhand der Figuren der beiliegenden Zeichnungen beschrieben.

Die Fig. 1 zeigt schematisch einen Längsschnitt durch ein Scharnier bei geschlossenem Türflügel, die Fig. 2 zeigt eine gleiche Ansicht bei vollständig geöffnetem Türflügel, die Fig. 3 zeigt einen Querschnitt durch den Grundkörper und den darin gelagerten Gelenkhebel sowie den Schieber, und die Fig. 4 zeigt eine Draufsicht auf ein geöffnetes Scharnier, wobei sich der Türflügel in der 90°-Offenstellung befindet.

Im Ausführungsbeispiel ist die Möbelseitenwand mit 1 und der Türflügel mit dem Bezugszeichen 2 bezeichnet. In den Türflügel 2 ist ein Scharniertopf 3 eingesetzt. Am Scharniertopf 3 lagern zwei Gelenkhebel 5,7 auf Achsen 16, 17. Die Achse 16 wid von zwei vorspringenden Stegen 21 des Scharniertopfes 3 getragen.

An der Möbelseitenwand 1 ist der Körper 4 befestigt.

Der Gelenkhebel 5 ist über eine Achse 18 mit einem Schieber 6 verbunden, der in Nuten des Gelenkhebels 7 geführt ist. Der Schieber 6 ist an seiner zum Zahnrad 8 zugewendeten Seite mit einem Zahnstangenprofil 22 versehen.

Der Gelenkhebel 7 weist zwei Wangen 7' auf, zwischen denen das Zahnrad 8 aufgenommen ist.

Der Gelenkhebel 7 ist an seinem vom Scharniertopf 3 abgewendeten Ende mit einem Führungsbolzen 13 in einer nuten- oder schlitzförmigen Führung 15 im Grundkörper 4 geführt. In etwa der Mitte des Gelenkhebels ist an jeder Wange 7' ein Führungszapfen 14 ausgebildet, der ebenfalls in die schlitzförmige Führung 15 ragt.

Der Gelenkhebel 7 ist mit einem Zahnstangenprofil 12 versehen. Der Grundkörper 4 weist einen Sockel 20 auf, an dem ebenso ein Zahnstangenprofil 11 ausgebildet ist. Zwischen den beiden Zahnstangenprofilen 11, 12 läuft der kleinere Zahnkranz 10 des Zahnrades 8 ab.

Beim Öffnen des Türflügels 2 zieht der Gelenkhebel 5 den Schieber 6 aus dem Möbelkorpus heraus. Dadurch wird das Zahnrad 8 über den Zahnkranz 9 gedreht und rollt dabei mit seinem Zahnkranz 10 am Zahnstangenprofil 11 ab. Gleichzeitig wird der Gelenkhebel 7 über das Zahnstangenprofil 12 zur Türöffnung bewegt.

Beim Schließen des Türflügels 2 erfolgt der Bewegungsablauf in umgekehrter Richtung.

Das Zahnrad 8 ist zwischen den beiden Wangen 7' des Gelenkhebels 7 angeordnet. Es weist beidseitig je einen axial vorstehenden Zapfen auf, auf dem der Zahnkranz 10 ausgebildet ist.

## Patentansprüche

1. Weitwinkelscharnier mit einem Öffnungswinkel von ca. 170°, mit einem Grundkörper, der an einer Möbelwand befestigbar ist, und einem Scharniertopf, der an einem Türflügel befestigbar ist, wobei der Grundkörper und der Scharniertopf mittels Gelenkhebeln miteinander verbunden sind und ein Gelenkhebel in Führungsnuten od.dgl. des Grundkörpers geführt oder über weitere Hebel mit diesem verbunden ist, und der zweite Gelenkhebel grundkörperseitig an einem Schieber angelenkt ist, der in Längsrichtung zum ersten Gelenkhebel verschiebbar ist, dabei ist ein Zahnrad vorgesehen, das mit einer Zahnstange, die am Grundkörper ausgebildet ist, kämmt, dadurch gekennzeichnet, daß das Zahnrad (8) zwei Zahnkränze (9, 10) mit unterschiedlichem Durchmesser aufweist, wobei ein Zahnkranz (10) mit einer Zahnstange an einem der Gelenkhebel (7) und der andere Zahnkranz (9) mit einer Zahnstange am Schieber (6) kämmt.

2. Weitwinkelscharnier nach Anspruch 1, dadurch gekennzeichnet, daß der Schieber (6) in Nuten od.dgl. des Gelenkhebels (7) geführt ist.

3. Weitwinkelscharnier nach Anspruch 1 oder 2, dadurch gekennzeichnet, daß der Gelenkhebel (7) zwei Wangen (7') aufweist, zwischen denen das Zahnrad (8) angeordnet ist.

4. Weitwinkelscharnier nach Anspruch 3, dadurch gekennzeichnet, daß das Zahnrad (8) zwei axial vorstehende Zapfen aufweist, an denen jeweils der Zahnkranz (10) mit kleinerem Durchmesser, der mit der Zahnstange (12) am Gelenkhebel (7) kämmt, ausgebildet ist.

5. Weitwinkelscharnier nach Anspruch 3, dadurch gekennzeichnet, daß die Wangen (7') des Gelenkhebels (7) durch einen Führungsbolzen (13), der in Führungsschlitzen (15) des Grundkörpers (4) geführt ist, verbunden sind.

6. Weitwinkelscharnier nach einem der Ansprüche 1 bis 5, dadurch gekennzeichnet, daß der Grundkörper (4) U-förmigen Querschnitt aufweist und daß innerhalb des U-Profils mindestens ein Sockel (20) mit der Zahnstange (11) des Grundkörpers (4) ausgebildet ist.

## Claims

1. Wide-angle hinge with an opening angle of about 170°, having a base body securable to a wall of a piece of furniture and a hinge cup securable to a door wing, the base body and the hinge cup being interconnected by means of articulated levers, and one articulated lever being guided in guide grooves or the like of the base body or being connected to the latter via further levers, and the second articulated lever being articulated, on the base-body side, on a slide displaceable in the longitudinal direction relative to the first articulated lever, there being provided a toothed wheel meshing with a toothed rack formed on the base body, characterized in that the toothed wheel (8) has two different-diameter toothed rims (9, 10), one toothed rim (10) meshing with a toothed rack on one of the articulated levers (7) and the other toothed rim (9) meshing with a toothed rack on the slide (6).

2. Wide-angle hinge according to Claim 1, characterized in that the slide (6) is guided in grooves or the like of the articulated lever (7).

3. Wide-angle hinge according to Claim 1 or 2, characterized in that the articulated lever (7) has two cheeks (7'), between which the toothed wheel (8) is arranged.

4. Wide-angle hinge according to Claim 3, characterized in that the toothed wheel (8) has two axially protruding spigots, on each of which is formed the smaller-diameter toothed rim (10) meshing with the toothed rack (12) on the articulated lever (7).

5. Wide-angle hinge according to Claim 3, characterized in that the cheeks (7') of the articulated lever (7) are connected by a guide pin (13) guided in guide slots (15) of the base body (4).

6. Wide-angle hinge according to one of Claims 1 to 5, characterized in that the base body (4) has a U-shaped cross-section and in that at least one base (20) having the toothed rack (11) of the base body (4) is formed inside the U-profile.

## Revendications

1. Charnière à grand angle d'ouverture présentant un angle d'ouverture d'environ 170°, comprenant un corps de base qui peut être fixé sur une paroi de meuble, et une cuvette de charnière qui peut être fixée sur un battant de porte, le corps de base et la cuvette de charnière étant reliés entre eux au moyen de leviers articulés et un levier articulé étant guidé dans des rainures de guidage ou analogues du corps de base ou étant relié à celui-ci par d'autres leviers, et le second levier articulé étant, côté corps de base, articulé à un coulisseau qui peut se déplacer dans la direction longitudinale par rapport au premier levier articulé, une roue dentée étant prévue qui engrène avec une crémaillère qui est réalisée sur le corps de base, caractérisée en ce que la roue dentée (8) présente deux couronnes dentées (9, 10) de diamètre différent, une couronne dentée (10) engrenant avec une crémaillère sur un (7) des leviers articulés et l'autre couronne dentée (9) avec une crémaillère sur le coulisseau (6).

2. Charnière à grand angle d'ouverture selon la revendication 1, caractérisée en ce que le coulisseau (6) est guidé dans des rainures ou analogues du levier articulé (7).

3. Charnière à grand angle d'ouverture selon la revendication 1 ou 2, caractérisée en ce que le levier articulé (7) présente deux faces (7') entre lesquelles est disposée la roue dentée (8).

4. Charnière à grand angle d'ouverture selon la revendication 3, caractérisée en ce que la roue dentée (8) présente deux embouts qui font saillie axialement et sur lesquels est réalisée la couronne dentée (10) de plus petit diamètre qui engrène avec la crémaillère (12) sur le levier articulé (7).

5. Charnière à grand angle d'ouverture selon la revendication 3, caractérisée en ce que les faces (7') du levier articulé (7) sont reliées par un axe de guidage (13) qui est guidé dans des fentes de guidage (15) du corps de base (4).

6. Charnière à grand angle d'ouverture selon l'une des revendications 1 à 5, caractérisée en ce que le corps de base (4) présente une section transversale en U et qu'au moins un socle (20) avec la crémaillère (11) du corps de base (4) est réalisé à l'intérieur du profil en U.
